# EUROPÄISCHE PATENTANMELDUNG

(11) **EP 2 422 894 A1**
(43) Veröffentlichungstag der Anmeldung: **29.02.2012**
(21) Anmeldenummer: 10174341.7
(22) Anmeldetag: 27.08.2010
(51) Int. Cl.: B21B 38/00

(54) **Ermittlungsverfahren für einen Verschleiß einer Walze zum Walzen von Walzgut**

(71) Anmelder: SIEMENS AKTIENGESELLSCHAFT, 80333 München (DE)
(72) Erfinder: Dagner, Johannes, Dr., 91052 Erlangen (DE); Kurz, Matthias, Dr., 91052 Erlangen (DE)

(57) **Zusammenfassung**

Zum Ermitteln eines Verschleißes (d) einer Walze (3) zum Walzen von Walzgut (1) wird eine Volumentemperaturverteilung (VT) der Walze (3) anhand einer an der Oberfläche der Walze (3) auftretenden Wärmeflussverteilung (WT) mittels eines Temperaturmodells der Walze (3) aktualisiert. Die Volumentemperaturverteilung (VT) ist zumindest in Axialrichtung und in Radialrichtung der Walze (3) ortsaufgelöst. Die Wärmeflussverteilung (WT) ist in Axialrichtung und in Tangentialrichtung der Walze (3) ortsaufgelöst. Der Verschleiß (d) der Walze (3) wird mittels eines Verschleißmodells (11) ermittelt. Im Rahmen des Verschleißmodells (11) wird anhand der aktualisierten Volumentemperaturverteilung (VT) und/oder der Wärmeflussverteilung (WT) mindestens eine obere Oberflächentemperatur (T") ermittelt, welche an bestimmten Punkten der Oberfläche der Walze (3) auftritt, während der jeweilige Punkt mit dem Walzgut (1) in Kontakt ist. Der Verschleiß (d) der Walze (3) wird unter Berücksichtigung der oberen Oberflächentemperatur (T") der Walze (3) ermittelt.

## Beschreibung

Die vorliegende Erfindung betrifft ein Ermittlungsverfahren für einen Verschleiß einer Walze zum Walzen von Walzgut.

Die vorliegende Erfindung betrifft weiterhin ein Computerprogramm, das Maschinencode umfasst, der von einem Rechner unmittelbar abarbeitbar ist und dessen Abarbeitung durch den Rechner bewirkt, dass der Rechner ein derartiges Ermittlungsverfahren ausführt.

Die vorliegende Erfindung betrifft weiterhin einen Rechner, der derart ausgebildet ist, dass er ein derartiges Ermittlungsverfahren ausführt.

Die vorliegende Erfindung betrifft weiterhin ein Walzwerk zum Walzen von Walzgut, das mit einem derartigen Rechner ausgestattet ist.

Beim Walzen von Metallen tritt an den Walzen Verschleiß auf. Das Ausmaß, in dem der Verschleiß auftritt, ist von verschiedenen Parametern abhängig. Beispielsweise hängt das Ausmaß des Verschleißes von der Art der Walzen (Arbeitswalze, Stützwalze, ...), der Art des Walzens (Kaltwalzen oder Warmwalzen), der Anordnung der Walzen im Walzwerk (erstes, zweites, drittes Walzgerüst des Walzwerks usw.), dem Material des Walzguts (Stahl, Aluminium, Kupfer, ...), dem Material der Walzen (Gusseisen, Stahlguss, Hochleistungsschnellstahl, ...) usw. ab.

Der Verschleiß hat Auswirkungen auf die Qualität des gewalzten Walzguts. Insbesondere muss der Verschleiß durch entsprechende Anstellungskorrekturen - bei flachem Walzgut gegebenenfalls auch in Bezug auf Profil und Planheit - berücksichtigt und nach Möglichkeit kompensiert werden. Weiterhin müssen die Walzen von Zeit zu Zeit gewechselt und nachgeschliffen werden.

Eine direkte Messung des Walzenverschleißes ist nur möglich, wenn die betreffende Walze aus dem Walzgerüst ausgebaut ist und vermessen werden kann. Im laufenden Walzprozess ist eine direkte Messung des Walzenverschleißes hingegen nicht möglich. Es ist jedoch bekannt, Prozessgrößen des Walzprozesses zu erfassen und den Walzenverschleiß mittels eines Verschleißmodells in Echtzeit mitzurechnen. Mittels des Verschleißmodells wird in Abhängigkeit von der gewalzten Strecke des Walzguts, dem Verlauf der Walzkraft über diese Strecke usw. der Verschleiß der jeweiligen Walze ermittelt. Das Verschleißmodell stellt den ermittelten Verschleiß anderen Steuerungssystemen zur Verfügung, beispielsweise zur entsprechenden Korrektur der Anstellung.

Auch ist bekannt, ähnliche Berechnungen offline durchzuführen. Die verwendeten Prozessgrößen können in diesem Fall beispielsweise modellgestützt ermittelte erwartete Größen sein.

In der Regel erfolgt die Ermittlung des Verschleißes gemäß der Beziehung $d = c ⋅ Φ ⋅ α ⋅ l$

Hierbei bedeuten d den erwarteten Verschleiß, c einen konstanten Verschleißkoeffizienten, Φ die Druckverteilung im Walzspalt, α den Kontaktwinkel und 1 die gewalzte Länge.

Der Verschleißkoeffizient c wird geeignet eingestellt. Er kann von den oben genannten Parametern abhängen.

Beim Walzen muss im Rahmen der Ermittlung von Stellgrößen für Profil- und Planheitsstellglieder auch eine thermische Balligkeit ermittelt werden. Dies erfolgt im Stand der Technik dadurch, dass im laufenden Betrieb kontinuierlich eine Volumentemperaturverteilung der Walze anhand einer an der Oberfläche der Walze auftretenden Wärmeflussverteilung mittels eines Temperaturmodells der Walze aktualisiert wird. Die Volumentemperaturverteilung ist hierbei zumindest in Axialrichtung und in Radialrichtung der Walze ortsaufgelöst, die Wärmeflussverteilung in Axialrichtung und in Tangentialrichtung der Walze.

Die Begriffe "Axialrichtung", Radialrichtung" und "Tangentialrichtung" sind - obenstehend und auch im weiteren - stets auf die Drehachse der Walze bezogen. Die Axialrichtung ist parallel zur Drehachse. Die Radialrichtung steht orthogonal auf der Drehachse. Die Tangentialrichtung zeigt in konstantem Abstand von der Drehachse um die Drehachse herum.

Rein beispielhaft wird bezüglich der Vorgehensweise des Standes der Technik auf den Fachaufsatz "An investigation into the control of thermal camber by spray cooling when hot rolling aluminium" von P. A. Atack et al., Modelling of metal rolling processes symposium 7, cooling in rolling mills, 7. Juni 1995 in London, verwiesen. Die Ermittlung der thermischen Balligkeit erfolgt im Rahmen des genannten Fachaufsatzes unter Verwendung einer Volumentemperaturverteilung, die in Tangentialrichtung nicht ortsaufgelöst ist. Die Wärmeflussverteilung wird in Tangentialrichtung gemittelt. Unter Verwendung der gemittelten Wärmeflussverteilung wird die Volumentemperaturverteilung aktualisiert und nachgeführt.

Aus dem Fachaufsatz "Increasing work-roll life by improved roll-cooling practice" von P. G. Stevens et al., Journal of The Iron and Steel Institute, Januar 1971, Seiten 1 bis 11, ist bekannt, dass der Verschleiß von Walzen auch einen thermischen Verschleißanteil umfassen kann und dass der thermische Verschleißanteil in erster Näherung durch verschiedene Walz- und Walzgutparameter sowie durch die Variablen "maximale Oberflächentemperatur", "minimale Oberflächentemperatur" und "Temperatur im Inneren der Walze" bestimmt ist.

Die Aufgabe der vorliegenden Erfindung besteht darin, Möglichkeiten zu schaffen, den Verschleiß der Walze auf zuverlässige Weise modellgestützt ermitteln zu können.

Die Aufgabe wird durch ein Ermittlungsverfahren mit den Merkmalen des Anspruchs 1 gelöst. Vorteilhafte Ausgestaltungen des Ermittlungsverfahrens sind Gegenstand der abhängigen Ansprüche 2 bis 13.

Erfindungsgemäß ist vorgesehen, ein Ermittlungsverfahren der eingangs genannten Art dadurch auszugestalten,
- dass eine Volumentemperaturverteilung der Walze anhand einer an der Oberfläche der Walze auftretenden Wärmeflussverteilung mittels eines Temperaturmodells der Walze aktualisiert wird,
- dass die Volumentemperaturverteilung zumindest in Axialrichtung und in Radialrichtung der Walze ortsaufgelöst ist,
- dass die Wärmeflussverteilung in Axialrichtung und in Tangentialrichtung der Walze ortsaufgelöst ist,
- dass der Verschleiß der Walze mittels eines Verschleißmodells ermittelt wird,
- dass im Rahmen des Verschleißmodells
   -- anhand der aktualisierten Volumentemperaturverteilung und/oder der Wärmeflussverteilung mindestens eine obere Oberflächentemperatur ermittelt wird, welche an bestimmten Punkten der Oberfläche der Walze auftritt, während der jeweilige Punkt mit dem Walzgut in Kontakt ist, und
   -- der Verschleiß der Walze unter Berücksichtigung der oberen Oberflächentemperatur der Walze ermittelt wird.

Um anhand der Daten des Temperaturmodells, also der aktualisierten Volumentemperaturverteilung und der Wärmeflussverteilung, die obere Oberflächentemperatur zu ermitteln, existieren zwei Möglichkeiten.

Zum einen ist es möglich, dass die Volumentemperaturverteilung in Tangentialrichtung der Walze nicht ortsaufgelöst ist. In diesem Fall definiert die aktualisierte Volumentemperaturverteilung eine in Axialrichtung ortsaufgelöste durchschnittliche Oberflächentemperaturverteilung, welche für eine durchschnittliche Oberflächentemperatur der Walze charakteristisch ist. In diesem Fall kann die obere Oberflächentemperatur dadurch ermittelt werden,
- dass anhand von auf das Walzen des Walzguts durch die Walze bezogenen Prozessgrößen in Axialrichtung ortsaufgelöst jeweilige Kontaktzeiten ermittelt werden, die dafür charakteristisch sind, wie lange der jeweilige Punkt der Walze während eines Umlaufs der Walze mit dem Walzgut in Kontakt ist, und
- dass die obere Oberflächentemperatur anhand der durchschnittlichen Oberflächentemperaturverteilung der Walze, desjenigen Teils der Wärmeflussverteilung, der während des Kontakts der Walze mit dem Walzgut auftritt, und der Kontaktzeiten ermittelt wird.

Zum anderen ist es möglich, dass die Volumentemperaturverteilung auch in Tangentialrichtung der Walze ortsaufgelöst ist. In diesem Fall ist es möglich, die obere Oberflächentemperatur ausschließlich anhand der aktualisierten Volumentemperaturverteilung zu ermitteln.

Der Verschleiß umfasst vorzugsweise einen thermischen Verschleißanteil. Die Ermittlung des thermischen Verschleißanteils kann beispielsweise unter Verwendung der oberen Oberflächentemperatur und mindestens einer weiteren, auf die Oberfläche der Walze bezogenen Oberflächentemperatur der Walze erfolgen. Alternativ zum Heranziehen der weiteren, auf die Oberfläche der Walze bezogenen Oberflächentemperatur kann eine im Inneren der Walze gegebene Innentemperaturverteilung herangezogen werden.

Der Verschleiß umfasst weiterhin vorzugsweise einen abrasiven Verschleißanteil. Die Ermittlung des abrasiven Verschleißanteils erfolgt vorzugsweise unter Verwendung einer Oberflächenhärte der Walze. Die Oberflächenhärte der Walze wird in diesem Fall unter Verwendung der oberen Oberflächentemperatur der Walze ermittelt. Die Ermittlung des abrasiven Verschleißanteils kann unter zusätzlicher Verwendung einer Temperatur und/oder der stofflichen Zusammensetzung des Walzguts erfolgen.

Es ist möglich, dass die Wärmeflussverteilung als solche vorgegeben wird. Vorzugsweise jedoch wird die Wärmeflussverteilung anhand von auf das Walzen des Walzguts durch die Walze bezogenen Prozessgrößen und einer durch die noch nicht aktualisierte Volumentemperaturverteilung definierten anfänglichen Oberflächentemperaturverteilung der Walze ermittelt.

Es ist möglich, dass die Prozessgrößen (zumindest teilweise) modellgestützt ermittelte erwartete Größen sind. Alternativ ist es möglich, dass die Prozessgrößen (zumindest teilweise) Istgrößen sind, die während des Walzens des Walzguts durch die Walze erfasst werden. Auch Mischformen sind möglich. Beispielsweise kann, ausgehend von während des Walzens erfassten Istgrößen ein erster Verschleißwert ermittelt werden, der momentan erwartet wird. Ausgehend von dem momentan erwarteten Verschleißwert kann sodann anhand zukünftig erwarteter korrespondierender Prozessgrößen eine Prognose des später auftretenden Verschleißes erfolgen.

Das Ermittlungsverfahren kann in Echtzeit während des Walzens des Walzguts durch die Walze ausgeführt werden. Alternativ kann es vor dem Walzen des Walzguts durch die Walze ausgeführt werden. Auch ein Ausführen nach dem Walzen des Walzguts durch die Walze ist möglich.

Es ist möglich, den Verschleiß lediglich zu ermitteln und beispielsweise an einen Bediener des Walzwerks auszugeben. Vorzugsweise jedoch wird der ermittelte Verschleiß im Rahmen der Ermittlung von Stellgrößen berücksichtigt, die das Walzen des Walzguts beeinflussen.

Die erfindungsgemäße Aufgabe wird weiterhin durch ein Computerprogramm der eingangs genannten Art gelöst. Das Computerprogramm ist in diesem Fall derart ausgestaltet, dass der Rechner ein Ermittlungsverfahren mit allen Schritten eines erfindungsgemäßen Ermittlungsverfahrens ausführt.

Die Aufgabe wird weiterhin durch einen Rechner gelöst, der derart ausgebildet ist, dass er ein derartiges Betriebsverfahren ausführt.

Die Aufgabe wird weiterhin durch ein Walzwerk zum Walzen von flachem Walzgut gelöst, das mit einem derartigen Rechner ausgestattet ist.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: schematisch ein Walzwerk zum Walzen eines Walzguts,
- FIG 2: ein Ablaufdiagramm,
- FIG 3: eine mögliche Volumentemperaturverteilung,
- FIG 4: eine Scheibe einer weiteren möglichen Volumentemperaturverteilung,
- FIG 5: Oberflächentemperaturverteilungen,
- FIG 6 und 7: Ablaufdiagramme,
- FIG 8 und 9: Formeln,
- FIG 10: ein Ablaufdiagramm,
- FIG 11: eine Formel und
- FIG 12 bis 14: Ablaufdiagramme.

Die vorliegende Erfindung wird nachfolgend in Verbindung mit dem Walzen eines flachen Walzguts 1 näher erläutert. Diese Ausgestaltung stellt den weitaus häufigsten Anwendungsfall der vorliegenden Erfindung dar. Prinzipiell ist die vorliegende Erfindung jedoch für beliebiges Walzgut 1 anwendbar, beispielsweise stabförmiges Walzgut, rohrförmiges Walzgut oder profiliertes Walzgut.

Gemäß FIG 1 weist ein Walzwerk zum Walzen des flachen Walzguts 1 mehrere Walzgerüste 2 auf. Die Walzgerüste 2 werden von dem flachen Walzgut 1 nacheinander durchlaufen. Jedes Walzgerüst 2 des Walzwerks weist Walzen 3 auf. Die Walzen 3 umfassen zumindest Arbeitswalzen, oftmals auch weitere Walzen, beispielsweise Stützwalzen oder - zusätzlich zu Stützwalzen - Zwischenwalzen.

Die Anzahl an dargestellten Walzgerüsten 2 des Walzwerks ist rein beispielhaft. Minimal ist nur ein einziges Walzgerüst 2 vorhanden. Weiterhin ist auch nicht zwingend, dass eine Bandlaufrichtung x, wie in FIG 1 dargestellt, stets dieselbe ist. Alternativ könnte ein reversierendes Walzen erfolgen, insbesondere dann, wenn das Walzwerk nur ein einziges Walzgerüst 2 oder nur zwei Walzgerüste 2 aufweist.

Das flache Walzgut 1, das in dem Walzwerk gewalzt wird, ist gemäß der Darstellung von FIG 1 ein Band. Alternativ kann es sich jedoch um ein anderes flaches Walzgut 1 handeln, beispielsweise eine Platte oder ein Grobblech.

Das Walzwerk ist mit einem Rechner 4 ausgestattet. Der Rechner 4 ist als Steuerrechner ausgebildet, der das Walzwerk steuert. Der Rechner 4 wird daher nachfolgend - zumindest in der Regel - als Steuerrechner 4 bezeichnet. Prinzipiell könnte es sich bei dem Rechner 4 jedoch um einen anderen Rechner handeln, der das Walzwerk nicht steuert, sondern nur anderweitig an das Walzwerk angebunden ist oder auch gar nicht an das Walzwerk angebunden ist.

Der Steuerrechner 4 ist in der Regel als softwareprogrammierbare Einrichtung ausgebildet. Die Wirkungsweise des Steuerrechners 4 wird durch ein Computerprogramm 5 bestimmt, das dem Steuerrechner 4 über eine Rechner-Rechner-Verbindung (nicht dargestellt) oder ein Speichermedium 6 zugeführt wird. Auch dem Speichermedium 6 ist das Computerprogramm 5 in maschinenlesbarer Form - zumeist in elektronischer Form - gespeichert. Das Speichermedium 6 ist gemäß FIG 1 als USB-Memorystick ausgebildet. Diese Ausgestaltung ist jedoch rein beispielhaft. Es sind beliebige andere Ausgestaltungen des Speichermediums 6 möglich, beispielsweise als CD-ROM oder als SD-Speicherkarte.

Der Steuerrechner 4 ist mit dem Computerprogramm 5 programmiert. Das Computerprogramm 5 umfasst Maschinencode 7, der von dem Steuerrechner 4 unmittelbar ausführbar ist. Die Abarbeitung des Maschinencodes 7 legt die Wirkungsweise des Steuerrechners 4 fest. Die Abarbeitung des Maschinencodes 7 durch den Steuerrechner 4 bewirkt, dass der Steuerrechner 4 ein Ermittlungsverfahren ausführt, das nachfolgend in Verbindung mit FIG 2 näher erläutert wird. Die Programmierung des Steuerrechners 4 mit dem Computerprogramm 5 bewirkt die entsprechende Ausbildung des Steuerrechners 4.

Die vorliegende Erfindung ist prinzipiell bei allen Walzen 3 der Walzgerüste 2 anwendbar. Von besonderer Bedeutung ist die Anwendung bei den Arbeitswalzen der Walzgerüste 2. Die vorliegende Erfindung wird weiterhin nachfolgend in Verbindung mit der oberen Arbeitswalze 3 des in FIG 1 dritten Walzgerüsts 2 erläutert. Diese Festlegung ist jedoch rein willkürlich. Die vorliegende Erfindung ist in analoger Weise auf jede andere Walze 3 jedes Walzgerüsts 2 anwendbar.

Gemäß FIG 2 nimmt der Steuerrechner 4 in einem Schritt S1 zunächst eine Initialisierung einer Volumentemperaturverteilung VT der betrachteten Walze 3 vor. Im Schritt S1 wird jeder Knoten der Volumentemperaturverteilung - siehe beispielhaft die in FIG 3 eingezeichneten Punkte - der betrachteten Walze 3 mit einer Anfangstemperatur initialisiert. Die Anfangstemperatur kann - beispielsweise - für alle Knoten dieselbe sein und der Umgebungstemperatur entsprechend, also zwischen beispielsweise 0 °C und 40 °C liegen.

Die Knoten der Volumentemperaturverteilung VT können, wie in FIG 3 dargestellt, derart angeordnet sein, dass die Volumentemperaturverteilung VT zwar in Axialrichtung (d. h. in Richtung der Drehachse der Walze 3) und in Radialrichtung (d. h. einer Richtung, die orthogonal auf der Drehachse der Walze 3 steht) ortsaufgelöst ist, in Tangentialrichtung (d. h. in einem radialen Abstand um die Drehachse der Walze 3 herum) jedoch nicht ortsaufgelöst ist. Alternativ kann die Volumentemperaturverteilung VT in allen drei Richtungen (axial, radial, tangential) ortsaufgelöst sein. FIG 4 zeigt rein beispielhaft eine Scheibe einer derartigen dreidimensional ortsaufgelösten Volumentemperaturverteilung VT der Walze 3.

FIG 4 zeigt zusätzlich auch eine Stützwalze 8 und deren Modellierung sowie das flache Walzgut 1 und dessen Modellierung. Die Modellierung der Stützwalze 8 und des flachen Walzguts 1 sind im Rahmen der vorliegenden Erfindung von untergeordneter Bedeutung. Von Bedeutung sind jedoch die Wärmeflüsse j, die im Wesentlichen durch den Kontakt der betrachteten Walze 3 mit dem flachen Walzgut 1, der Kühlung durch Kühlvorrichtungen 9 und - falls vorhanden - den Kontakt mit der Stützwalze 8 bestimmt sind. In geringem Umfang besteht weiterhin ein Wärmefluss durch Abstrahlung. Dieser Wärmefluss kann jedoch in der Regel vernachlässigt werden.

Die Wärmeflüsse j definieren in ihrer Gesamtheit eine Wärmeflussverteilung WT, die in Axialrichtung und Tangentialrichtung ortsaufgelöst ist. Auch im Falle einer in Tangentialrichtung nicht ortsaufgelösten Volumentemperaturverteilung VT ist die Wärmeflussverteilung WT auch in Tangentialrichtung ortsaufgelöst. Dies ist in FIG 3 beispielsweise dadurch angedeutet, dass eine der Axialzonen der Volumentemperaturverteilung VT an ihrer Oberfläche in Tangentialrichtung in einzelne Felder 10 unterteilt ist. Für jedes einzelne Feld 10 kann ein eigener Wärmefluss j vorgegeben sein.

Die Ortsauflösung der Volumentemperaturverteilung VT muss nicht überall einheitlich sein. So ist beispielsweise in Bezug auf die radiale Auflösung möglich, in der Nähe der Oberfläche der Walze 3 eine feinere Auflösung vorzusehen als in der Nähe der Drehachse der Walze 3. Falls die Volumentemperaturverteilung VT auch in Tangentialrichtung ortsaufgelöst ist, kann die Ortsauflösung in Tangentialrichtung in ähnlicher Weise immer gröber werden, je weiter man sich an die Drehachse der Walze 3 annähert. Ein Beispiel: In den drei äußersten Schichten (= Ringen) der Volumentemperaturverteilung VT besteht in Tangentialrichtung eine Ortsauflösung von 64 Elementen. In den nächsten drei Schichten besteht eine Ortsauflösung in Tangentialrichtung von je 32 Elementen. In den nächsten drei Schichten besteht eine tangentiale Ortsauflösung von je 16 Elementen usw.. Die genannten Ortsauflösungen und auch die Anzahl an Schichten, für welche diese Ortsauflösung jeweils gilt, können natürlich nach Bedarf variiert werden.

Wenn die Volumentemperaturverteilung VT - zusätzlich zur Axial- und Radialrichtung - auch in Tangentialrichtung ortsaufgelöst ist, steht die Oberflächentemperaturverteilung, d. h. die Temperatur in der radial äußersten Schicht der Walze 3, als zweidimensional ortsaufgelöste Funktion zur Verfügung, d. h. die jeweilige lokale Oberflächentemperatur ist eine Funktion sowohl der Axialposition z als auch der Tangentialposition ϕ. Wenn die Volumentemperaturverteilung VT in Tangentialrichtung nicht ortsaufgelöst ist, ist die Oberflächentemperaturverteilung eine nur in Axialrichtung z ortsaufgelöste Funktion. Die Oberflächentemperaturverteilung T' entspricht in diesem Fall der durchschnittlichen Oberflächentemperaturverteilung T' der Walze 3 als Funktion von deren Axialposition z.

Die Walze 3 befindet sich im Walzbetrieb nicht im thermischen Gleichgewicht. Die Volumentemperaturverteilung VT muss daher kontinuierlich aktualisiert werden. Zum Aktualisieren der Volumentemperaturverteilung VT wird zum einen die Volumentemperaturverteilung VT selbst benötigt, zum anderen die Wärmeflussverteilung WT, die an der Oberfläche der Walze 3 auftritt. Es werden also die einzelnen Wärmeströme j (z, ϕ) benötigt, die der Walze 3 an einer bestimmten Axialposition z und Tangentialposition ϕ zugeführt werden oder über die Oberfläche der Walze 3 an dieser Stelle aus ihr abfließen. Im Rahmen der vorliegenden Erfindung ist es hierbei nicht ausreichend, wenn die Wärmeströme j in Tangentialrichtung gemittelt sind. Es ist vielmehr erforderlich, dass die Wärmeflussverteilung WT sowohl in Axialrichtung als auch in Tangentialrichtung ortsaufgelöst ist.

Es ist möglich, die Wärmeflussverteilung WT als solche zu definieren und dem Steuerrechner 4 vorzugeben. Vorzugsweise jedoch sind die in FIG 2 dargestellten Schritte S2 bis S4 vorhanden.

Im Schritt S2 nimmt der Steuerrechner 4 Prozessgrößen I entgegen. Die Prozessgrößen I sind auf das Walzen des Walzguts 1 durch die Walze 3 bezogen. Es handelt sich bei den Prozessgrößen I zum einen um Parameter wie beispielsweise eine Breite des Walzguts 1, die "Chemie" des Walzguts 1 (also dessen stoffliche Zusammensetzung) und den Durchmesser der Walze 3. Zum anderen handelt es sich um Variable wie beispielsweise die Temperatur T des Walzguts 1, die Walzgeschwindigkeit v, die Walzkraft F, die Walzendrehzahl n usw..

In einem Schritt S3 bestimmt der Steuerrechner 4 anhand der Volumentemperaturverteilung VT die Oberflächentemperaturverteilung. Die Oberflächentemperaturverteilung ist - je nach dem, ob die Volumentemperaturverteilung VT in Tangentialrichtung ortsaufgelöst ist oder nicht - nur in Axialrichtung oder sowohl in Axialrichtung als auch in Tangentialrichtung ortsaufgelöst. Im Falle einer zylindrischen Walze 3 zum Walzen von flachem Walzgut 1 besteht der Schritt S3 beispielsweise im Wesentlichen aus einer Selektion der radial äußersten Schicht der Volumentemperaturverteilung VT. Die für die radial äußerste Schicht ermittelte Temperatur entspricht in dem Fall, dass die Volumentemperaturverteilung VT in Tangentialrichtung nicht ortsaufgelöst ist, der in Axialrichtung ortsaufgelösten durchschnittlichen Temperatur. Ein Beispiel eines derartigen Temperaturverlaufs ist in FIG 5 dargestellt. In einem Schritt S4 ermittelt der Steuerrechner 4 anhand der Prozessgrößen I und der Oberflächentemperaturverteilung des Schrittes S3 die Wärmeflussverteilung WT. Die Wärmeflussverteilung WT ist, wie bereits erwähnt, sowohl in Axialrichtung als auch in Tangentialrichtung ortsaufgelöst.

In einem Schritt S5 aktualisiert der Steuerrechner 4 anhand der Wärmeflussverteilung WT und der Volumentemperaturverteilung VT mittels eines Temperaturmodells der Walze 3 die Volumentemperaturverteilung VT. Wenn die Volumentemperaturverteilung VT (auch) in Tangentialrichtung ortsaufgelöst ist, erfolgt im Schritt S5 ein Lösen einer dreidimensionalen Wärmeleitungsgleichung. Wenn die Volumentemperaturverteilung VT in Tangentialrichtung nicht ortsaufgelöst ist, wird für jede Axialzone zunächst in Tangentialrichtung die Summe der Wärmeströme j(z,ϕ) an der jeweiligen Axialposition z ermittelt. Sodann wird eine zweidimensionale Wärmeleitungsgleichung gelöst. Beide Ansätze sind Fachleuten bekannt und vertraut.

Das Aktualisieren der Volumentemperaturverteilung VT der Walze 3 erfolgt im Stand der Technik, um bei einer Walze 3 zum Walzen von flachem Walzgut 1 deren thermische Balligkeit ermitteln zu können. Dies ist auch im Rahmen der vorliegenden Erfindung möglich und wird gegebenenfalls in einem Schritt S6 durchgeführt. Das Ermitteln der thermischen Balligkeit ist jedoch nicht Kerngegenstand der vorliegenden Erfindung.

In einem Schritt S7 ermittelt der Steuerrechner 4 mindestens eine obere Oberflächentemperatur T". Vorzugsweise ermittelt der Steuerrechner 4 die obere Oberflächentemperatur T" derart, dass sie in Axialrichtung ortsaufgelöst ist. In diesem Fall - siehe FIG 5 - ist für die jeweilige Axialposition z eine jeweilige obere Temperatur bestimmt, die an den durch die jeweilige Axialposition z bestimmten Punkten der Walze 3 auftritt, während die jeweiligen Punkte mit dem Walzgut 3 in Kontakt sind. Die obere Oberflächentemperatur T" gibt also - ggf. für die jeweilige Axialposition z - die Maximaltemperatur der Walze 3 an. Alternativ kann auch eine entsprechende Temperatur angegeben werden, die geringfügig darunter liegt.

Nachfolgend wird nur der Fall behandelt, dass die obere Oberflächentemperatur T" eine in Axialrichtung ortsaufgelöste Verteilung ist. Dies führt zu besseren Ergebnissen. Es ist jedoch prinzipiell ausreichend, eine einzige obere Oberflächentemperatur zu verwenden, beispielsweise in der Walzenmitte.

Es ist möglich, dass der Steuerrechner 4 die obere Oberflächentemperaturverteilung T" ausschließlich anhand der aktualisierten Volumentemperaturverteilung VT ermittelt. Dies wird später in Verbindung mit FIG 6 näher erläutert werden. Alternativ ist es möglich, dass der Steuerrechner 4 die obere Oberflächentemperaturverteilung T" anhand der aktualisierten Volumentemperaturverteilung VT und der Wärmeflussverteilung WT ermittelt. Dies wird später in Verbindung mit FIG 7 näher erläutert werden.

In einem Schritt S8 ermittelt der Steuerrechner 5 mittels eines Verschleißmodells 11 einen Verschleiß d der Walze 3. Der Steuerrechner 4 ermittelt den Verschleiß d im Rahmen des Schrittes S8 unter Berücksichtigung der im Schritt S7 ermittelten oberen Oberflächentemperaturverteilung T".

In einem Schritt S9 ergreift der Steuerrechner 4 weitere Maßnahmen. Beispielsweise kann der Steuerrechner 4 im Rahmen des Schrittes S9 den ermittelten Verschleiß d an einen Bediener 12 des Walzwerks ausgeben. Auch ist es möglich, dass der Steuerrechner 4, wie in FIG 2 dargestellt den ermittelten Verschleiß d im Rahmen der Ermittlung von Stellgrößen S berücksichtigt, die das Walzen des Walzguts 1 beeinflussen. Die ermittelten Stellgrößen S können auf dasjenige Walzgerüst 2 wirken, in das die betrachtete Walze 3 eingebaut ist. Alternativ oder zusätzlich können die ermittelten Stellgrößen S auf andere Einrichtungen des Walzwerks wirken, beispielsweise andere Walzgerüste 2. Auch andere Maßnahmen sind möglich. Darauf wird nachstehend näher eingegangen werden.

In einem Schritt S10 prüft der Steuerrechner 4, ob er das Ermittlungsverfahren beenden soll. Je nach dem Ergebnis der Prüfung des Schrittes S10 geht der Steuerrechner 4 zum Schritt S2 zurück oder nicht.

Falls die Volumentemperaturverteilung VT auch in Tangentialrichtung ortsaufgelöst ist, kann die Ermittlung der oberen Oberflächentemperaturverteilung T" ausschließlich anhand der Volumentemperaturverteilung VT ermittelt werden. Dies wird nachfolgend in Verbindung mit FIG 6 näher erläutert.

Gemäß FIG 6 selektiert der Steuerrechner 4 in einem Schritt S11 eine Axialposition z. In einem Schritt S12 selektiert der Steuerrechner 4 für die selektierte Axialposition z die radial äußersten Elemente der Volumentemperaturverteilung VT. In einem Schritt S13 ermittelt der Steuerrechner 4 - beispielsweise - die höchste Temperatur, die in den im Schritt S12 selektierten Elementen der Volumentemperaturverteilung VT auftritt. Alternativ kann der Steuerrechner 4 beispielsweise den Mittelwert derjenigen lokalen Temperaturen ermitteln, die zwischen dem Anfang des Kontakts der Walze 3 mit dem Walzgut 1 und dem Ende des Kontakts der Walze 3 mit dem Walzgut 1 auftreten. Auch andere Vorgehensweisen sind möglich. Entscheidend ist, dass die ermittelte Temperatur zumindest in der Nähe der Maximaltemperatur liegt. In einem Schritt S14 ordnet der Steuerrechner 4 die im Schritt S13 ermittelte Temperatur dem oberen Oberflächentemperaturverlauf T" für die selektierte Axialposition z als entsprechenden Temperaturwert zu. In einem Schritt S15 prüft der Steuerrechner 4, ob er bereits für alle Axialpositionen z die entsprechende Temperaturermittlung durchgeführt hat. Wenn dies nicht der Fall ist, geht der Steuerrechner 4 zum Schritt S11 zurück, in dem er eine andere, bisher noch nicht behandelte Axialposition z selektiert. Anderenfalls ist die Vorgehensweise von FIG 6 beendet.

Falls die Volumentemperaturverteilung VT in Tangentialrichtung nicht ortsaufgelöst ist, müssen zur Ermittlung der oberen Oberflächentemperaturverteilung T" sowohl die Volumentemperaturverteilung VT als auch die Wärmeflussverteilung WT herangezogen werden. Dies wird in Verbindung mit FIG 7 näher erläutert.

Gemäß FIG 7 sind die Schritte S12 und S13 von FIG 6 durch Schritte S21 bis S24 ersetzt. Die Schritte S11, S14 und S15 von FIG 6 werden beibehalten.

Im Schritt S21 ermittelt der Steuerrechner 4 für die selektierte Axialposition z einen Kontaktwinkel α. Der Kontaktwinkel α entspricht - siehe zur Erläuterung FIG 4 - dem Winkel, über den die Walze 3 an der selektierten Axialposition z mit dem Walzgut 1 in Kontakt steht. Die Ermittlung des Kontaktwinkels α erfolgt in Abhängigkeit von Prozessgrößen wie beispielsweise dem Durchmesser der Walze 3, der Stichabnahme, den Walzgutabmessungen usw..

Im Schritt S22 ermittelt der Steuerrechner 4 - vorzugsweise anhand der Beziehung $t = α / ω$ eine korrespondierende Kontaktzeit t. ω ist die Winkelgeschwindigkeit der Walze 3. Die Kontaktzeit t entspricht somit der Zeit, während derer ein an dieser Axialposition z befindlicher Punkt der Walze 3 während einer Umdrehung der Walze 3 mit dem Walzgut 1 in Kontakt ist.

Im Schritt S23 ermittelt der Steuerrechner 4 mindestens einen Wärmefluss j, der während des Kontakts der Walze 3 mit dem Walzgut 1 auftritt. Beispielsweise kann der Steuerrechner 4 das Maximum, das Minimum, den Durchschnitt oder einen anderen Wert der während dieser Zeit auftretenden Wärmeflüsse j ermitteln.

Im Schritt S24 ermittelt der Steuerrechner 4 für die selektierte Axialposition z die an dieser Axialposition z auftretende obere Oberflächentemperatur, also den entsprechenden Wert der oberen Oberflächentemperaturverteilung T". Der Steuerrechner 4 ermittelt die obere Oberflächentemperatur anhand der für die selektierte Axialposition z gültigen durchschnittlichen Oberflächentemperatur, der im Schritt S22 ermittelten Kontaktzeit t und dem im Schritt S23 ermittelten Wärmefluss j. Beispielsweise kann der Steuerrechner 4 die obere Oberflächentemperatur für die selektierte Axialposition z gemäß FIG 8 anhand der Beziehung $Tʺ \left(z\right) = Tʹ \left(z\right) + k ⋅ {max}_{φ} \left(j\left(z⁢φ\right)\right) ⋅ \sqrt{t \left(z\right)}$ ermitteln. k ist in obiger Beziehung ein Anpassungsfaktor. Er kann beispielsweise den Wert $k = \frac{1}{\sqrt{{πρλc}_{p}}}$ aufweisen. ρ, λ und cₚ sind die Dichte, die Wärmeleitfähigkeit und die Wärmekapazität des Materials der Walze 3. Der Term max_{ϕ}(j(z,ϕ)) entspricht dem im Schritt S23 ermittelten Wärmefluss für den Fall, dass der maximal auftretende Wärmefluss j herangezogen wird.

Zur Implementierung des Schrittes S8 von FIG 2, also der Ermittlung des Verschleißes d, existieren ebenfalls verschiedene Möglichkeiten. Diese werden nachfolgend in Verbindung mit den FIG 9 bis 11 näher erläutert.

Der Verschleiß d umfasst in der Regel einen thermischen Verschleißanteil dT. Der thermische Verschleißanteil dT kann - beispielsweise - gemäß FIG 9 anhand der Beziehung $dT \left(z\right) = dT \left({ε}_{P}\left(Tʺ\left(z\right),TZ\left(z\right)\right),R,l\right)$ ermittelt werden. Hierbei ist ε_{P} die plastische Dehnung der Oberfläche der Walze 3, die während einer einzelnen Umdrehung der Walze 3 auftritt. Der thermische Verschleiß dT ist im Wesentlichen proportional zur plastischen Dehnung ε_{P}, proportional zur gewalzten Länge 1 und indirekt proportional zum Radius R der Walze 3. Der Radius R kann alternativ der abgeplattete oder der unbelastete Radius der Walze 3 sein.

Die Bestimmung der plastischen Dehnung ε_{P} erfolgt anhand der entsprechenden oberen Oberflächentemperatur T"(z) und einer weiteren Temperatur TZ, diese vorzugsweise in Axialrichtung ortsaufgelöst, also für die jeweilige Axialposition z. Auch hier wird - analog zur oberen Oberflächentemperatur T" - nachstehend nur der Fall behandelt, dass die weitere Temperatur TZ in Axialrichtung ortsaufgelöst ist.

Die (mindestens eine) weitere Temperatur TZ kann eine auf die Oberfläche der Walze 3 bezogene Temperatur sein. Es kann sich beispielsweise um die durchschnittliche Temperatur T'(z) an der betreffenden Axialposition z handeln. Vorzugsweise handelt es sich um eine minimale an der betreffenden Axialposition z an der Oberfläche der Walze 3 auftretende Temperatur. Alternativ kann es sich bei der weiteren Temperatur TZ um eine Temperatur handeln, die an der betreffenden Axialposition z im Inneren der Walze 3 auftritt. Hierbei kann alternativ eine Temperatur aus einer relativ randnahen Schicht oder eine Temperatur aus dem Kern der Walze 3 verwendet werden.

Eine Temperatur an der Oberfläche der Walze 3 wird vorzugsweise dann herangezogen, wenn die Volumentemperaturverteilung VT auch in Tangentialrichtung ortsaufgelöst ist. Die Vorgehensweise ist jedoch auch dann möglich, wenn die Volumentemperaturverteilung VT in Tangentialrichtung nicht ortsaufgelöst ist. Eine Verwendung einer im Inneren der Walze 3 auftretenden Temperatur ist ebenfalls in beiden Fällen möglich.

Die Ermittlung der plastischen Dehnung ε_{P} anhand der beiden Temperaturen ist Fachleuten allgemein bekannt und beispielsweise in dem eingangs erwähnten Fachaufsatz von P. G. Stevens et al. näher erläutert.

Der Verschleiß umfasst weiterhin oftmals einen abrasiven Verschleißanteil dA. Der abrasive Verschleißanteil dA wird im Stand der Technik oftmals gemäß der eingangs genannten Beziehung $d = c ⋅ ϕ ⋅ α ⋅ l$ ermittelt. Gegebenenfalls kann in dieser Beziehung indirekt eine thermische Abhängigkeit berücksichtigt werden. In diesem Fall ist der Verschleißkoeffizient c nicht eine Konstante, sondern proportional zur Wurzel aus der Kontaktzeit t.

Die letztgenannte Vorgehensweise führt zwar zu einer Verbesserung gegenüber einer Ermittlung des abrasiven Verschleißanteils dA gegenüber dem Stand der Technik. Die Vorgehensweise ist jedoch noch nicht optimal. Zu erheblich besseren Ergebnissen führt eine Vorgehensweise, wie sie nachfolgend in Verbindung mit FIG 10 näher erläutert wird.

Gemäß FIG 10 ermittelt der Steuerrechner 4 in einem Schritt S31 den thermischen Verschleißanteil dT. Die Ermittlung des thermischen Verschleißanteils dT kann beispielsweise so erfolgen, wie dies obenstehend bereits erläutert wurde.

In einem Schritt S32 ermittelt der Steuerrechner 4 - ggf. in Axialrichtung ortsaufgelöst - eine Oberflächenhärte H der Walze 3. Die Ermittlung der Oberflächenhärte H erfolgt zum einen in Abhängigkeit von den Materialeigenschaften der Oberfläche der Walze 3 und zum anderen in Abhängigkeit von der oberen Oberflächentemperaturverteilung T".

In einem Schritt S33 ermittelt der Steuerrechner 4 den abrasiven Verschleißanteil dA unter Verwendung der im Schritt S32 ermittelten Oberflächenhärte H der Walze 3. In einem Schritt S34 ermittelt der Steuerrechner 4 den Verschleiß d durch Summieren des thermischen Verschleißanteils dT und des abrasiven Verschleißanteils dA.

Zur Ermittlung des abrasiven Verschleißanteils dA (= Schritt S33) kann der Steuerrechner 4 beispielsweise gemäß FIG 11 eine funktionale Beziehung verwenden, in welche die Oberflächenhärte H, die gewalzte Länge l und der Kontaktwinkel α eingehen.

Vorzugsweise geht, wie in FIG 11 dargestellt, in die Ermittlung des abrasiven Verschleißanteils dA zusätzlich die Temperatur T und/oder die stoffliche Zusammensetzung des Walzguts 1 ein. Beispielsweise kann der Steuerrechner 4, wie in FIG 11 dargestellt, anhand der Temperatur T und der stofflichen Zusammensetzung des Walzguts 1 eine maximale Fließspannung σ ermitteln und die Fließspannung σ gemäß der Beziehung $dA = \left(σ\left(T\right),H\left(Tʺ\left(z\right)\right),l,α\right)$ bei der Ermittlung des abrasiven Verschleißanteils dA berücksichtigen. Der abrasive Verschleißanteil dA ist in diesem Fall proportional zur Fließspannung σ, der gewalzten Länge 1 und dem Kontaktwinkel α und indirekt proportional zur ermittelten Oberflächenhärte H. Auch können die Temperatur T und/oder die "Chemie" des Walzgutes 1 im Rahmen von Zundermodellen berücksichtigt werden, deren Ergebnis Einfluss auf die Modellierung des abrasiven Verschließanteils dA hat.

Wie bereits erwähnt, erfolgt die Ermittlung der Wärmeflussverteilung WT vorzugsweise anhand von Prozessgrößen I, die auf das Walzen des Walzguts 1 durch die Walze 3 bezogen sind, in Zusammenwirken mit der anfänglichen Oberflächentemperaturverteilung T'. Es ist möglich, dass die Prozessgrößen I modellgestützt ermittelte erwartete Größen sind, die dem Rechner 4 von außen zugeführt werden, siehe FIG 1. Alternativ ist es möglich, dass die Prozessgrößen I Istgrößen sind, die während des Walzens des Walzguts 1 durch die Walze 3 erfasst werden, siehe ebenfalls FIG 1. Auch Mischformen sind möglich. Beispielsweise ist es möglich, dem Steuerrechner 4 modellgestützt ermittelte erwartete Prozessgrößen I bis zu einem in der Zukunft liegenden Zeitpunkt vorzugeben. In diesem Fall kann für die Vergangenheit mit erfassten Istgrößen gerechnet werden und, ausgehend von dem so ermittelten Verschleiß d, anhand der in die Zukunft gerichteten erwarteten Prozessgrößen I eine Prognose für den zukünftig zu erwartenden Verschleiß d erstellt werden. Dies ist ausführlich in der zeitgleich mit dieser Anmeldung eingereichten Anmeldung "Betriebsverfahren für ein Walzwerk zum Walzen von flachem Walzgut mit Walzenverschleißprognose" (internes Aktenzeichen der Anmelderin: 201013425) detailliert beschrieben. Grob wird die Vorgehensweise nachfolgend in Verbindung mit FIG 12 erläutert.

Gemäß FIG 12 initialisiert der Steuerrechner 4 in einem Schritt S41 die Volumentemperaturverteilung VT. Der Schritt S41 entspricht dem Schritt S1 von FIG 2.

In einem Schritt S42 nimmt der Steuerrechner 4 Stichplandaten SP entgegen (oder ermittelt diese selbst). Die Stichplandaten SP definieren - unter anderem - die erwähnten modellgestützt ermittelten, zukünftig erwarteten Prozessgrößen I. Der Schritt S42 entspricht einer Teilausgestaltung des Schrittes S2 von FIG 2.

In einem Schritt S43 nimmt der Steuerrechner 4 Istgrößen des Walzprozesses entgegen, die das Walzen des Walzguts 1 durch die betrachtete Walze 3 beschreiben. Der Schritt S43 entspricht einer weiteren Teilausgestaltung des Schrittes S2 von FIG 2.

In einem Schritt S44 ermittelt der Steuerrechner 4 anhand der Istgrößen des Schrittes S43 eine Istballigkeit und den momentanen Verschleiß d. Der Schritt S44 entspricht im Wesentlichen einer Zusammenfassung der Schritte S3 bis S8 von FIG 2, bezogen auf die Verwertung der Istgrößen des Schrittes S43. In einem Schritt S45 ermittelt der Steuerrechner 4 die Stellgrößen S, die das Walzen des Walzguts 1 beeinflussen. Die Stellgrößen S können, wie bereits erwähnt, auf die betrachtete Walze 3 und/oder auf andere Walzen 3 anderer Walzgerüste 2 wirken.

Es ist möglich, dass der Steuerrechner 4 die Vorgehensweise von FIG 12 in Echtzeit während des Walzens des Walzguts 1 ausführt. In diesem Fall ist ein Schritt S46 vorhanden, in dem der Steuerrechner 4 das Walzwerk entsprechend den ermittelten Stellgrößen S ansteuert. Alternativ kann der Steuerrechner 4 die Vorgehensweise von FIG 12 selbstverständlich auch nach dem Walzen des Walzguts 1 ausführen. In diesem Fall kann der Schritt S46 entfallen.

In einem Schritt S47 ermittelt der Steuerrechner 4 eine Prognose für die thermische Balligkeit und den Verschleiß d. Der Schritt S47 entspricht im Wesentlichen einer Implementierung des Schrittes S44, wobei jedoch im Gegensatz zum Schritt S44 nicht die erfassten Istgrößen des Walzprozesses ausgewertet werden, sondern die Stichplandaten SP. In einem Schritt S48 können in Abhängigkeit von dem im Schritt S47 ermittelten zukünftig erwarteten Verschleiß d weitere Maßnahmen ergriffen werden. Beispielsweise kann ein Walzenwechsel initiiert werden. Auch kann die ermittelte Verschleißprognose beispielsweise an den Bediener 12 des Walzwerks ausgegeben werden.

In einem Schritt S49 prüft der Steuerrechner 4, ob die Vorgehensweise von FIG 12 beendet werden soll. Je nach Ergebnis der Prüfung des Schrittes S49 geht der Steuerrechner 4 zu einem Schritt S50 über oder beendet die Vorgehensweise von FIG 12.

Im Schritt S50 prüft der Steuerrechner 4, ob ihm weitere Stichplandaten SP vorgegeben werden bzw. von ihm ermittelt worden sind. Je nach Ergebnis der Prüfung des Schrittes S50 geht der Steuerrechner 4 zum Schritt S42 oder zum Schritt S43 zurück.

Obenstehend wurde im Wesentlichen eine Vorgehensweise erläutert, die in Echtzeit während des Walzens des Walzguts 1 durch die Walze 3 ausgeführt wird. Dies ist jedoch nicht zwingend erforderlich. Wie bereits erwähnt, kann die Vorgehensweise auch nach dem Walzen des Walzguts 1 ausgeführt werden. In diesem Fall können gemäß FIG 13 die Schritte S42 und S45 bis S48 sowie der Schritt S50 entfallen. Stattdessen ist ein Schritt S51 vorhanden, in dem der jeweils ermittelte Verschleiß d - gegebenenfalls aufgeschlüsselt nach thermischem Verschleiß dT und abrasivem Verschleiß dA - an den Bediener 12 des Walzwerks ausgegeben wird.

Ebenso ist es möglich, die Vorgehensweise von FIG 12 so anzupassen, dass sie vor dem Walzen des Walzguts 1 durch die Walze 3 ausgeführt wird. In diesem Fall können die Schritte S43 bis S46 entfallen. Dem Schritt S47 sind in diesem Fall weiterhin vorzugsweise Schritte S56 und S57 nachgeordnet. Im Schritt S56 ermittelt der Steuerrechner 4 anhand des im Schritt S47 ermittelten Verschleißes d die erforderlichen Stellgrößen S. Im Schritt S57 speichert der Steuerrechner 4 die Stellgrößen S ab, so dass sie für eine spätere Ansteuerung des Walzwerks zur Verfügung stehen. Der Schritt S48 kann weiterhin vorhanden sein. Alternativ kann er entfallen. Er kann alternativ den Schritten S56 und S57 vorgeordnet oder nachgeordnet sein.

Die vorliegende Erfindung weist viele Vorteile auf. Insbesondere kann die Walzenstandzeit, also die Zeit zwischen Einbau und Ausbau der Walzen 3, optimiert werden. Auch kann oftmals die Qualität des gewalzten Walzguts 1 optimiert werden.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Ermittlungsverfahren für einen Verschleiß (d) einer Walze (3) zum Walzen von Walzgut (1),
- wobei eine Volumentemperaturverteilung (VT) der Walze (3) anhand einer an der Oberfläche der Walze (3) auftretenden Wärmeflussverteilung (WZ) mittels eines Temperaturmodells der Walze (3) aktualisiert wird,
- wobei die Volumentemperaturverteilung (VT) zumindest in Axialrichtung und in Radialrichtung der Walze (3) ortsaufgelöst ist,
- wobei die Wärmeflussverteilung (WT) in Axialrichtung und in Tangentialrichtung der Walze (3) ortsaufgelöst ist,
- wobei der Verschleiß (d) der Walze (3) mittels eines Verschleißmodells (11) ermittelt wird,
- wobei im Rahmen des Verschleißmodells (11)
-- anhand der aktualisierten Volumentemperaturverteilung (VT) und/oder der Wärmeflussverteilung (WT) mindestens eine obere Oberflächentemperatur (T") ermittelt wird, welche an bestimmten Punkten der Oberfläche der Walze (3) auftritt, während der jeweilige Punkt mit dem Walzgut (1) in Kontakt ist, und
-- der Verschleiß (d) der Walze (3) unter Berücksichtigung der oberen Oberflächentemperatur (T") der Walze (3) ermittelt wird.

2. Ermittlungsverfahren nach Anspruch 1,
**dadurch gekennzeichnet,**
- **dass** die Volumentemperaturverteilung (VT) in Tangentialrichtung der Walze (3) nicht ortsaufgelöst ist,
- **dass** die aktualisierte Volumentemperaturverteilung (VT) eine in Axialrichtung ortsaufgelöste durchschnittliche Oberflächentemperaturverteilung (T') definiert, welche für eine durchschnittliche Oberflächentemperatur der Walze (3) charakteristisch ist,
- **dass** anhand von auf das Walzen des Walzguts (1) durch die Walze (3) bezogenen Prozessgrößen (I) in Axialrichtung ortsaufgelöst jeweilige Kontaktzeiten (t) ermittelt werden, die dafür charakteristisch sind, wie lange der jeweilige Punkt der Walze (3) während eines Umlaufs der Walze (3) mit dem Walzgut (1) in Kontakt ist, und
- **dass** die obere Oberflächentemperatur (T") anhand der durchschnittlichen Oberflächentemperatur (T') der Walze (3), desjenigen Teils der Wärmeflussverteilung (WT), der während des Kontakts der Walze (3) mit dem Walzgut (1) auftritt, und der Kontaktzeiten (t) ermittelt wird.

3. Ermittlungsverfahren nach Anspruch 1,
**dadurch gekennzeichnet,**
**dass** die Volumentemperaturverteilung (VT) auch in Tangentialrichtung der Walze (3) ortsaufgelöst ist und dass die obere Oberflächentemperatur (T") ausschließlich anhand der aktualisierten Volumentemperaturverteilung (VT) ermittelt wird.

4. Ermittlungsverfahren nach Anspruch 1, 2 oder 3,
**dadurch gekennzeichnet,**
**dass** der Verschleiß (d) einen thermischen Verschleißanteil (dT) umfasst und dass die Ermittlung des thermischen Verschleißanteils (dT) unter Verwendung der oberen Oberflächentemperatur (T") und mindestens einer weiteren, auf die Oberfläche der Walze (3) bezogenen Oberflächentemperatur (T') der Walze (3) erfolgt.

5. Ermittlungsverfahren nach Anspruch 1, 2 oder 3,
**dadurch gekennzeichnet,**
**dass** der Verschleiß (d) einen thermischen Verschleißanteil (dT) umfasst und dass die Ermittlung des thermischen Verschleißanteils (dT) unter Verwendung der oberen Oberflächentemperatur (T") der Walze (3) und einer im Inneren der Walze (3) gegebenen Innentemperatur erfolgt.

6. Ermittlungsverfahren nach einem der obigen Ansprüche,
**dadurch gekennzeichnet,**
**dass** der Verschleiß (d) einen abrasiven Verschleißanteil (dA) umfasst, dass die Ermittlung des abrasiven Verschleißanteils (dA) unter Verwendung einer Oberflächenhärte (H) der Walze (3) erfolgt und dass die Oberflächenhärte (H) der Walze (3) unter Verwendung der oberen Oberflächentemperatur (T") der Walze (3) ermittelt wird.

7. Ermittlungsverfahren nach Anspruch 6,
**dadurch gekennzeichnet,**
**dass** die Ermittlung des abrasiven Verschleißanteils (dA) unter zusätzlicher Verwendung einer Temperatur (T) und/oder der stofflichen Zusammensetzung des Walzguts (1) erfolgt.

8. Ermittlungsverfahren nach einem der obigen Ansprüche,
**dadurch gekennzeichnet,**
**dass** die Wärmeflussverteilung (WT) anhand von auf das Walzen des Walzguts (1) durch die Walze (3) bezogenen Prozessgrößen (I) und einer durch die noch nicht aktualisierte Volumentemperaturverteilung (VT) definierten anfänglichen Oberflächentemperaturverteilung (T') der Walze (3) ermittelt wird.

9. Ermittlungsverfahren nach Anspruch 8,
**dadurch gekennzeichnet,**
**dass** die Prozessgrößen (I) zumindest teilweise modellgestützt ermittelte erwartete Größen sind.

10. Ermittlungsverfahren nach Anspruch 8 oder 9,
**dadurch gekennzeichnet,**
**dass** die Prozessgrößen (I) zumindest teilweise Istgrößen sind, die während des Walzens des Walzguts (1) durch die Walze (3) erfasst werden.

11. Ermittlungsverfahren nach Anspruch 8, 9 oder 10,
**dadurch gekennzeichnet,**
**dass** es in Echtzeit während des Walzens des Walzguts (1) durch die Walze (3) ausgeführt wird.

12. Ermittlungsverfahren nach Anspruch 8 oder 9,
**dadurch gekennzeichnet,**
**dass** es vor dem Walzen des Walzguts (1) durch die Walze (3) ausgeführt wird.

13. Ermittlungsverfahren nach einem der obigen Ansprüche,
**dadurch gekennzeichnet,**
**dass** der ermittelte Verschleiß (d) im Rahmen der Ermittlung von Stellgrößen (S) berücksichtigt wird, die das Walzen des Walzguts (1) beeinflussen.

14. Computerprogramm, das Maschinencode (7) umfasst, der von einem Rechner (4) unmittelbar abarbeitbar ist und dessen Abarbeitung durch den Rechner (4) bewirkt, dass der Rechner (4) ein Ermittlungsverfahren mit allen Schritten eines Ermittlungsverfahrens nach einem der obigen Ansprüche ausführt.

15. Rechner,
**dadurch gekennzeichnet,**
**dass** der Rechner derart ausgebildet ist, dass er ein Ermittlungsverfahren mit allen Schritten eines Ermittlungsverfahrens nach einem der Ansprüche 1 bis 13 ausführt.

16. Walzwerk zum Walzen von Walzgut (1),
**dadurch gekennzeichnet,**
**dass** das Walzwerk mit einem Rechner (4) nach Anspruch 15 ausgestattet ist.
